# EUROPÄISCHE PATENTANMELDUNG

(11) **EP 0 685 633 A1**
(43) Veröffentlichungstag der Anmeldung: **06.12.1995**
(21) Anmeldenummer: 95106052.4
(22) Anmeldetag: 22.04.1995
(51) Int. Cl.: F01L 13/00

(54) **Ventilsteuerung mit einer Anordnung zur variablen Änderung der Öffnung und Schliessung eines Hubventils, insbesondere für Brennkraftmaschinen**

(30) Priorität: 31.05.1994 DE 4418909
(71) Anmelder: Bayerische Motoren Werke Aktiengesellschaft, 80788 München (DE)
(72) Erfinder: Fischer, Gert, D-82340 Feldafing (DE); Hoehl, Johannes, D-82216 Maisach (DE)

(57) **Zusammenfassung**

Für eine Ventilsteuerung mit einer Anordnung zur variablen Änderung der Öffnung und Schließung eines Hubventils, insbesondere für Brennkraftmaschinen, bei der das Hubventil von einem Steuernocken (5) einer Nockenwelle (6) über einen Ventilhebel (7) betätigt ist, der über ein zwangsgesteuertes Zwischenelement (13) mit dem Steuernocken (5) zusammenwirkt und die Zwangssteuerung über ein Schubkurbelgetriebe (16) mit einer zur Nockenwelle (6) ständig synchron drehenden und drehwinkelverstellbaren Welle (18) bewirkt ist, wird zur Vereinfachung der Ventilsteuerung im Aufbau sowie zur Steigerung der Betriebssicherheit vorgeschlagen, daß eine für den jeweiligen Ventilhebel (7) (Kipp- oder Schlepphebel) vorgesehene Achse (8) als zur Nockenwelle ständig synchron drehende Antriebs-Welle (18) gestaltet ist, auf der jeder Ventilhebel (7) unter Ausbildung eines hydrodynamischen Schmierfilmes gelagert ist.

## Beschreibung

Die Erfindung geht gemäß dem Oberbegriff des Patentanspruches 1 von der PCT/EP 93/03451 aus.

In diesem Dokument ist eine Ausführung einer gattungsgemäßen Ventilsteuerung gezeigt und beschrieben, bei der Ein- und Auslaßventile von den Steuernocken einer einzigen Nockenwelle über Schlepphebel betätigt sind. Die Schlepphebel für beide Ventilarten sind jeweils im ventilfernen Endbereich einzeln gegen den Zylinderkopf schwenkbeweglich abgestützt. Die Schlepphebel sind über vorzugsweise als Rollen gestaltete Zwischenelemente von den Steuernocken beaufschlagt, wobei die in den Schlepphebeln jeweils geführt angeordneten Rollen mittels Schubstangen von einer gesonderten, mit der Nockenwelle ständig synchron drehenden und zu dieser relativ drehwinkelverstellbaren Welle einer separaten Steuervorrichtung angetrieben sind derart, daß jede Rolle relativ zum drehenden Steuernocken mit diesem gleich- und/oder gegensinnig zwangsgesteuert bewegt ist.

Der Erfindung liegt die Aufgabe zugrunde, eine gattungsgemäße Ventilsteuerung unter Vermeidung sowohl einer zylinderkopfseitigen Einzelabstützung eines Ventilhebels als auch einer gesonderten Antriebswelle für ein im Ventilhebel zwangsverlagerbar angeordnetes, vom Steuernocken beaufschlagtes Zwischenelement derart weiterzubilden, daß jeder Ventilhebel in seiner Lagerung über einen hydrodynamischen Schmierfilm getragen ist.

Diese Aufgabe ist mit dem Patentanspruch 1 dadurch gelöst, daß der als Kipphebel oder als Schlepphebel ausgebildete Ventilhebel auf der zur Nockenwelle ständig synchron drehenden Antriebs-Welle kipp- bzw. schwenkbeweglich gelagert angeordnet ist, wobei die Ventilhebel-Lagerung über eine hohle Antriebs-Welle und einer Stichbohrung mit dem Maschinenschmiersystem in Verbindung steht.

Mit der erfindungsgemäßen Ausgestaltung der Antriebs-Welle für Zwischenelemente zusätzlich als Kipp- oder Schlepphebel-Achse ist neben dieser die Ventilsteuerung vorteilhaft vereinfachenden Doppelfunktion der für hohe Betriebssicherheit besondere Vorteil gegeben, daß die Ventilhebel über hydrodynamische Schmierfilme in ihren Lagern auf der beim Maschinenbetrieb ständig drehenden Antriebs-Welle angeordnet sind.

Weiter kann in Ausgestaltung der Erfindung durch eine lagegesicherte Anordnung des jeweiligen Ventilhebels zwischen zwei auf der Antriebs-Welle angeordneten Exzentern einer mit dem Zwischenelement des Ventilhebels verbundenen Schubstange eines Schubkurbelgetriebes die Konstruktion eines Zylinderkopfes bezüglich der für die Antriebs-Welle vorgesehenen Lagerstellen vorteilhaft beeinflußt werden. Die vorbeschriebene Ausgestaltung der Erfindung ermöglicht ferner in Verbindung mit der hohlen Antriebs-Welle, daß weitere, die Exzenter durchsetzende Stichbohrungen der Zuführung von Schmiermittel in die Lagerverbindung von Exzenter und Schubstange dienen.

Für einen Querstrom-Zylinderkopf mit obenliegender Nockenwelle und je einer ein- und auslaßseitigen Kipp- oder Schlepphebel-Achse eröffnet die Erfindung die vorteilhafte Ausgestaltung, daß zumindest eine der Achsen als mit der Nockenwelle synchron drehende Antriebs-Welle gewählt ist, die dem Antrieb eines Zwischenelementes eines auf der Antriebs-Welle gelagert angeordneten Ventilhebels und/oder eines Zwischenelementes eines auf der parallel benachbarten Achse gelagerten Ventilhebels dient. Diese Ausgestaltung ermöglicht es, mit nur einer zu einer Antriebs-Welle umgestalteten Ventilhebel-Achse die Zwischenelemente der eigenen und die der gegenüberliegenden Ventilhebel oder die beider Ventilhebelarten anzutreiben.

Aus der DE-A 42 20 816 ist eine gattungsfremde Ventilsteuerung mit einer vom Steuernocken beaufschlagten Rolle in einem Schwenkhebel bekannt, die zwecks Änderung des Übersetzungsverhältnisses des Schwenkhebels zur zwangsweisen Änderung von Ventilhub und zugehöriger Steuerzeit während der Steuernocken-Grundkreisphase verlagerbar ist. Zwar ist hierbei der Schwenkhebel auch auf einer der Verlagerung der Rolle dienenden Welle gelagert, die jedoch im Gegensatz zur gattungsgemäßen Ventilsteuerung für eine statische Zuordnung der Rolle zum Steuernocken während dessen Grundkreisphase lediglich drehwinkelverstellbar ist, wie dies z.B. aus der CH-PS 390 617 vorbekannt ist. Beiden Dokumenten ist weder eine Anregung noch ein Hinweis für den Anmeldegegenstand zu entnehmen.

Die Erfindung ist anhand von in der Zeichnung schematisch dargestellten Ausführungsbeispielen beschrieben. Es zeigt
- Figur 1: einen auf einer zur Nockenwelle synchron drehenden Antriebs-Welle einer Steuervorrichtung zur Änderung der Ventilöffnungsperiode gelagert angeordneten Kipphebel und in
- Figur 2: einen auf einer derartigen Antriebs-Welle angeordneten Schlepphebel.

Die in den Figuren 1 und 2 jeweils gezeigte Ventilsteuerung 1 ist mit einer Anordnung 2 zur variablen Änderung der Öffnung und Schließung eines dem Gaswechsel dienenden Hubventiles 3 einer nicht näher dargestellten Brennkraftmaschine 4 ausgerüstet. Bei jeder Ventilsteuerung 1 ist das Hubventil 3 von einem Steuernocken 5 einer Nockenwelle 6 über einen Ventilhebel 7 betätigt.

Der Ventilhebel 7 der Ventilsteuerung 1 gemäß Figur 1 ist als ein auf der Achse 8 kippbeweglich gelagerter Kipphebel 9 gestaltet. In Figur 2 ist der Ventilhebel 7 ein auf der Achse 8 schwenkbeweglich gelagerter Schlepphebel 10.

Zur variablen Änderung der Öffnung und Schließung des Hubventiles 3 und damit zur Änderung der Ventilöffnungsperiode des Hubventiles 3 ist jeder der Ventilhebel 7 bzw. 9 und 10 nockenseitig mit einem in einer zur Nockenwellenachse 11 im wesentlichen konzentrischen Führung 12 bei jedem Hub des Ventils 3 relativ zum drehenden Steuernocken 5 gleich- und/oder gegensinnig zwangsgesteuerten Zwischenelement 13 ausgerüstet. Das Zwischenelement 13 ist zur Reduzierung von Reibverlusten als Rolle gestaltet. Zur gesteuerten Änderung der Ventilöffnungsperiode des Hubventiles 3 steht die Rolle 13 über eine vorzugsweise aus Schubstangen 14 und Exzentern 15 bestehenden Schubkurbelgetriebe 16 in Antriebsverbindung, wozu die Kipphebel-Achse 8 (Figur 1) bzw. die Schlepphebel-Achse 8 (Figur 2) in einer Steuervorrichtung 17 der Anordnung 2 als eine mit der Nockenwelle 6 ständig synchron drehenden und relativ zur Nockenwelle 6 drehwinkelverstellbare Antriebs-Welle 18 dient.

Der ständige Gleichlauf der aus der Achse 8 des jeweiligen Ventilhebels 7 gebildeten und mit den Exzentern 15 drehfest verbundenen Antriebs-Welle 18 zur Nockenwelle 6 ist mittels eines Getriebes 19 mit einer Gesamtübersetzung von 1:1 der Steuervorrichtung 17 erzielt. Das Getriebe 19 umfaßt in der einfachen Ausführung zwei gleich große, miteinander kämmende Zahnräder 20, 21.

Zur Erzielung unterschiedlich langer Öffnungsperioden des Hubventiles 3 umfaßt die Steuervorrichtung 17 eine Drehwinkelverstell-Einrichtung 22, die als eine drehzahl- und/oder lastabhängig gesteuerte, schaltbare Kupplung zwischen dem Getrieberad 21 und der Antriebs-Welle 18 angeordnet ist und der relativen Drehlagenänderung zwischen dem Getrieberad 21 und der Antriebs-Welle 18 dient und somit zwischen dieser und der Nockenwelle 6.

Wie aus den Figuren 1 und 2 weiter ersichtlich, ist jede Antriebs-Welle 18 hohl ausgeführt, wobei im Bereich jeder Ventilhebel-Lagerung 25 eine die Wandung der hohlen Antriebs-Welle 18 durchsetzende Stichbohrung 26 vorgesehen ist.

Über die hohle Antriebs-Welle 18 und die Stichbohrung 26 aus dem Maschinenschmiersystem zugeführtes Schmiermittel bewirkt in der Ventilhebel-Lagerung 25 zwischen dem kipp- oder schwenkbeweglichen Ventilhebels 7 bzw. 9 und 10 und der ständig mit der Nockenwelle 6 synchron drehenden Antriebs-Welle 18 die Ausbildung eines hydrodynamischen Schmierfilmes. Damit ist in vorteilhaft einfacher Weise eine hohe Betriebssicherheit der jeweiligen Ventilsteuerung 1 erzielt.

Diese kann zusätzlich in einfacher Weise gesteigert werden durch weitere Stichbohrungen 27 in den Exzentern 15 zu den Lageranordnungen mit den Schubstangen 14.

Bezüglich der Funktion der Ventilsteuerung 1 ist in Figur 1 unter Beachtung der angegebenen Drehrichtungen von Nockenwelle 6 und Antriebs-Welle 18 mittels der Drehwinkelverstell-Einrichtung 22 der Exzenter 15 momentan derart positioniert, daß er im weiteren Drehfortgang die Rolle 13 in der Führung 12 des Kipphebels 9 relativ zum drehenden Steuernocken 5 gegensinnig bewegt und damit die aus Öffnungsflanke 23 und Schließflanke 24 bestehende Nockenkontur früher zur Wirkung kommt. Damit ist eine kürzere Öffnung des Hubventiles 3 erreicht. Infolge gesteuerter Änderung der Drehwinkelverstell-Einrichtung 22 - wobei der Exzenter vorzugsweise um 180° weitergedreht ist - bewegt der Exzenter 15 die Rolle 13 relativ zum drehenden Steuernocken 5 gleichsinnig, womit die Nockenkontur aus Öffnungsflanke 23 und Schließflanke 24 später wirksam wird und damit eine längere Öffnung des Hubventiles 3 bewirkt ist.

In Figur 2 ergibt sich bei einer mit der Figur 1 übereinstimmenden Steuerung der Rolle 13 in der Führung 12 des Schlepphebels 10 durch die diametrale Positionierung der Nockenwelle 6 zunächst eine maximale Ventilöffnungsperiode. Wie unter Beachtung der für die Getrieberäder 20, 21 angegebenen Drehrichtung erkennbar, wird die Rolle 13 über den Exzenter 15 und die Schubstange 14 relativ zum drehenden Steuernocken 5 gleichsinnig bewegt. Dies bedeutet, daß die Rolle 13 mit der Nockenkontur aus Öffnungsflanke 23 und Schließflanke 24 zum einen später in Eingriff gelangt und durch die gleichsinnige Bewegung länger auf der Nockenflanke verweilt. Erreicht ist damit eine längere Öffnung des Hubventiles 3. Nach gesteuerter Änderung der Drehwinkelverstell-Einrichtung 22 mit einem vorzugsweise um 180° in diametrale Position verstellten Exzenter 15 wird die Rolle 13 über den Exzenter 15 relativ zum drehenden Steuernocken 5 gegensinnig bewegt, womit die Nockenkontur aus Öffnungsflanke 23 und Schließflanke 24 mit der Rolle 13 früher in Eingriff kommt und auf der Nockenkontur kürzer verweilt. Erreicht ist damit eine kurze Öffnung des Hubventiles 3.

Zur Erzielung eines einfachen Aufbaus der jeweiligen Ventilsteuerung 1 ist der jeweilige Ventilhebel 7 bzw. 9 oder 10 zwischen zwei auf der Antriebs-Welle 18 respektive Achse 8 drehfest angeordneten Exzentern 15 einer mit dem Zwischenelement bzw. der Rolle 13 des Kipphebels 9 bzw. des Schlepphebels 10 verbundenen Schubstange 14 des Schubkurbelgetriebes 16 lagegesichert angeordnet.

Für einen teilweise dargestellten Querstrom-Zylinderkopf einer Brennkraftmaschine 4 mit obenliegender Nockenwelle 6 und je einer ein- und auslaßseitigen Kipp- oder Schlepphebel-Achse 8 kann zu einer weitergehenden Vereinfachung der Ventilsteuerung 1 vorgesehen sein, daß zumindest eine der Achsen 8 als mit der Nockenwelle 6 synchron drehende und relativ zu ihr drehwinkelverstellbare Antriebs-Welle 18 gestaltet ist, die z.B. sowohl dem Antrieb einer Rolle 13 eines auf der Antriebs-Welle 18 gelagerten Ventilhebels 7 als auch einer Rolle 13 eines auf der parallel benachbarten Achse 8 gelagerten Ventilhebels 7 dient. Ein Beispiel einer Steuerung der Zwischenelemente in Ventilhebeln für Ein- und Auslaßventile mittels einer gesonderten Antriebs-Welle ist in der gattungsbildenden PCT/EP 93/03451 beschrieben.

## Patentansprüche

1. Ventilsteuerung mit einer Anordnung zur variablen Änderung der Öffnung und Schließung eines Hubventils, insbesondere für Brennkraftmaschinen,
- bei der das Hubventil (3) von einem Steuernocken (5) einer Nockenwelle (6) über einen Ventilhebel (7) betätigt ist, der
- nockenseitig mit einem in einer zur Nockenwellenachse (11) im wesentlichen konzentrischen Führung (12) bei jedem Ventilhub relativ zum drehenden Steuernocken (5) gleich- und/oder gegensinnig zwangsgesteuerten Zwischenelement (Rolle 13) ausgerüstet ist, das
- über ein Schubkurbelgetriebe (16) in Antriebsverbindung steht mit einer mit der Nockenwelle (6) synchron drehenden und relativ drehwinkelverstellbaren Antriebs-Welle (18) einer Steuervorrichtung (17),
dadurch gekennzeichnet,
- daß der als Kipphebel (9) oder als Schlepphebel (10) ausgebildete Ventilhebel (7) auf der zur Nockenwelle (6) ständig synchron drehenden Antriebs-Welle (18) kipp- bzw. schwenkbeweglich gelagert angeordnet ist, wobei
- die Ventilhebel-Lagerung (25) über die hohl gestaltete Antriebs-Welle (18) und einer die Wellenwandung durchsetzenden Stichbohrung (26) mit dem Maschinenschmiersystem in Verbindung steht.

2. Ventilsteuerung nach Anspruch 1, dadurch gekennzeichnet,
- daß der jeweilige Ventilhebel (7 bzw. 9, 10) zwischen zwei auf der hohen Antriebs-Welle (18) angeordneten Exzentern (15) einer mit dem Zwischenelement (Rolle 13) des Ventilhebels (7) verbundenen Schubstange (14) des Schubkurbelgetriebes (16) lagegesichert angeordnet ist, und
- daß jeder Exzenter (15) eine Stichbohrung (27) zur Lageranordnung mit der Schubstange (14) aufweist.

3. Ventilsteuerung nach den Ansprüchen 1 bis 2, für einen Querstrom-Zylinderkopf mit obenliegender Nockenwelle (6) und je einer ein- und auslaßseitigen Kipp- oder Schlepphebel-Achse (8),
dadurch gekennzeichnet,
- daß zumindest einer der Achsen (8) als mit der Nockenwelle (6) ständig synchron drehende Antriebs-Welle (18) gestaltet ist, die
- dem Antrieb eines Zwischenelementes (Rolle 13) eines auf der hohlen Antriebs-Welle (18) gelagert angeordneten Ventilhebels (7) und/oder
- eines Zwischenelementes (Rolle 13) eines auf der parallel benachbarten Achse (8) gelagerten Ventilhebels (7) dient.
